# FASCICULE DE BREVET EUROPEEN

(11) **EP 1 716 777 B1**
(45) Date de publication et mention de la délivrance du brevet: **21.01.2009**
(21) Numéro de dépôt: 06112294.1
(22) Date de dépôt: 06.04.2006
(51) Int. Cl.: A45D 33/02, A45D 34/04, A45D 40/26

(54) **Dispositif de conditionnement et d'application d'un produit cosmétique**
Verpackung und Auftragungsvorrichtung eines kosmetischen Erzeugnisses
Packaging and application device of a cosmetic product

(30) Priorité: 25.04.2005 US 674295 P
(43) Date de publication de la demande: 02.11.2006
(73) Titulaire: L'ORÉAL, 75008 Paris (FR)
(72) Inventeur: Hrymoc, Rafal, Monroe Township, NJ New Jersey 08831 (US)
(74) Mandataire: Leray, Noelle

(56) Documents cités:
- EP-A- 0 923 894
- FR-A- 2 298 292
- US-A- 4 446 879
- US-A- 5 803 638
- US-A1- 2001 038 769
- US-A1- 2002 021 932

## Description

L'invention concerne un dispositif de conditionnement et d'application d'un produit cosmétique. Le dispositif est du type à un applicateur comportant un élément d'application solidaire d'une portion de préhension, l'applicateur pouvant se loger dans un récipient.

De tels applicateurs permettent par exemple d'appliquer sur la peau, les muqueuses ou les phanères, les fard à joues, les fonds de teint, les ombres à paupières, les compositions dermatologiques, les compositions de traitement des rides, les compositions de soin du corps, etc., présentés sous forme de poudre, de crème, de gel ou de lotion.

On connaît un ensemble de conditionnement et d'application d'un produit sous forme de poudre qui comporte un récipient contenant le produit et un applicateur sous forme d'un pinceau formé d'un manche portant une touffe de poils. L'ensemble comporte également un organe d'essorage réalisé d'une seule pièce avec le récipient, l'organe d'essorage étant en forme de doigt de gant fendu à son extrémité pour laisser passer le pinceau destiné à venir se loger dans l'essoreur. Dans cette position, le pinceau est simplement posé dans l'essoreur. Un capot supplémentaire vient ensuite se visser sur le récipient pour fermer celui-ci en entourant le manche. Pour appliquer le produit, la gestuelle n'est pas des plus simples puisqu'il faut secouer l'ensemble en position fermée, dévisser le capot, puis retirer le pinceau. En outre, lorsque l'on secoue l'ensemble, il se peut que de la poudre s'échappe de l'intérieur du récipient pour venir autour du manche du pinceau, à l'intérieur du capot. Les doigts de l'utilisateur sont alors souillés de produit lorsqu'il saisit le manche.

Le document FR-A1-2 298 292 montre un dispositif de conditionnement et d'application d'un produit sous forme de poudre libre selon les caractéristiques techniques du préambule de la revendication 1.

Les documents FR 2 506 580 et FR 2 521 842 décrivent aussi un ensemble de conditionnement et d'application d'un produit qui cette fois est liquide. L'ensemble comporte un récipient muni d'un essoreur sous forme d'un doigt de gant fendu dans son fond et un applicateur, apte à se fixer sur le récipient, notamment par encliquetage. Lorsque l'applicateur est fixé sur le récipient, l'extrémité inférieure de la tige de l'applicateur vient en appui étanche, selon l'axe de la tige, sur une portion de l'essoreur. Toutefois, une telle configuration nécessite des tolérances de fabrication très strictes, puisque la moindre variation de la position de l'applicateur sur le récipient lorsqu'il est encliqueté fait que la tige n'est plus en appui étanche sur l'essoreur.

C'est pourquoi il existe un besoin pour réaliser un dispositif de conditionnement et d'application qui ne présente pas les inconvénients de l'art antérieur.

C'est en particulier un objet de l'invention que de réaliser un dispositif qui soit simple à utiliser.

C'est encore un autre objet de l'invention que de réaliser un tel qui comporte un système d'étanchéité fiable.

Selon l'invention, ces objets peuvent être atteints en réalisant un dispositif de conditionnement et d'application d'un produit cosmétique tel que décrit dans la revendication 1.

En utilisant un bourrelet d'étanchéité qui vient en appui radialement sur l'essoreur, la zone d'étanchéité est relativement importante. On garantit ainsi une fermeture étanche au produit, même avec une plus grande tolérance de fabrication du dispositif. La mise au point et les conditions de production sont ainsi facilitées ce qui facilite l'industrialisation du dispositif.

La tige peut comporter au moins un bourrelet venant en appui étanche sur la surface interne de l'organe d'essorage lorsque l'applicateur est fixé sur le récipient. En variante, la tige peut comporter plusieurs bourrelets. En variante encore, on peut prévoir que la surface interne de l'organe d'essorage comporte un ou plusieurs bourrelet(s) d'étanchéité à la place de la tige, sur lequel la tige est apte à venir en appui étanche. Le ou les bourrelets peut(vent) être remplacé(s) par une lèvre d'étanchéité.

L'organe d'essorage peut avoir une section transversale qui diminue progressivement vers son extrémité inférieure.

La tige peut être plate. Le terme "plate" traduit le fait que la tige définit une structure de faible épaisseur, par rapport à ses autres dimensions, et en particulier par rapport à sa longueur.

L'applicateur peut déborder l'organe d'essorage à l'intérieur du récipient sur une partie seulement de sa longueur. L'applicateur peut en particulier déborder l'organe d'essorage à l'intérieur du récipient sur moins de la moitié de sa longueur.

L'applicateur peut être un pinceau. En variante, l'applicateur peut être un embout en mousse qui peut être floqué ou non, ou encore un feutre.

L'extrémité inférieure de l'applicateur peut se trouver à proximité du fond du récipient lorsque l'applicateur est fixé sur le récipient.

L'applicateur peut comporter deux pattes d'accrochage munies d'un crochet apte à se fixer par encliquetage sur le récipient, les deux pattes d'accrochage pouvant être parallèles entre elles.

Les pattes d'accrochage peuvent être aptes à basculer autour d'un axe perpendiculaire à l'axe de la tige, en se rapprochant de la tige.

Les deux pattes d'accrochage peuvent être situées de part et d'autre de la tige.

La portion de préhension peut comporter deux surfaces d'appui.

Le récipient peut avoir un fond rapporté, le fond pouvant être soudé ou encliqueté sur le récipient.

Le récipient peut comporter une jupe définissant une ouverture du récipient, la jupe s'étendant à l'intérieur du récipient, l'organe d'essorage pouvant être fixé autour de la jupe.

Le récipient peut contenir un produit cosmétique, notamment un fard à paupière, un fard à joue, un blush ou un fond de teint.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente une vue éclatée d'un dispositif de conditionnement et d'application d'un produit conforme à l'invention,
- la figure 2 représente une vue en perspective du dispositif de la figure 1 en position assemblée,
- les figures 3 et 4 sont des vues en coupe du dispositif selon l'invention, et
- la figure 5 représente une vue en coupe similaire à celle de la figure 4, en cours d'ouverture.

Le dispositif de conditionnement et d'application 100 décrit sur les figures 1 à 5 est prévu pour l'application d'un produit cosmétique notamment un fard à paupière, un fard à joue, un blush, un fond de teint, etc... Le produit est de préférence sous forme de poudre libre.

Le dispositif 100 comporte un récipient 10 contenant le produit, un applicateur 20, prévu pour se loger dans le récipient en position de fermeture et un organe d'essorage 30 qui peut être traversé par l'applicateur.

Le récipient 10 est allongé selon un axe X. Il comporte une paroi latérale 11 de section transversale circulaire qui diminue progressivement entre un fond 12 et un bord supérieur 13. Dans sa partie supérieure, le récipient comporte deux bras 14, diamétralement opposés, qui s'étendent selon l'axe X. Les bras 14 sont reliés l'un à l'autre par une portion concave de sorte que le récipient 10 comporte une échancrure en forme de U dans sa partie supérieure. Chaque bras 14 comporte un épaulement 15 sur sa surface interne, servant de butée pour l'organe de préhension.

Sensiblement à la base du U, le bord supérieur 13 du récipient se raccorde à une jupe circulaire 16 qui s'étend axialement à l'intérieur du récipient. La jupe circulaire délimite l'ouverture 17 du récipient.

La jupe 16 comporte un bourrelet d'encliquetage 16a sur sa surface extérieure, le bourrelet 16a étant prévu pour recevoir un organe d'essorage 30 qui sera décrit ultérieurement.

La jupe 16 comporte en outre, dans sa partie supérieure, deux rebords 18, diamétralement opposés, dont la fonction sera expliquée plus loin dans la description.

Le récipient 10 comporte un fond 12 rapporté, qui est par exemple soudé par ultrason à sa périphérie sur la paroi latérale 11, et en particulier sur sa surface interne. Le fond 12 pourrait alternativement être encliqueté sur la paroi latérale 11.

Le récipient 10 est obtenu de moulage par injection d'un matériau thermoplastique, notamment réalisé en matière plastique. Il est par exemple réalisé en PCTA ou SAN.

Le récipient est avantageusement transparent de manière à permettre au consommateur de voir le produit depuis l'extérieur, et notamment sa couleur.

Un organe d'essorage 30 est prévu autour de l'ouverture du récipient pour, comme on le verra en détail par la suite, être traversé par l'applicateur. L'organe d'essorage comporte une jupe de fixation 31 de forme cylindrique qui comporte un bourrelet d'encliquetage 32 sur sa surface interne destiné à coopérer avec le bourrelet d'encliquetage 16a correspondant prévu sur la surface externe de la jupe 16 prévue dans le récipient.

L'organe d'essorage 30 diminue de diamètre depuis la jupe cylindrique 31 jusqu'à former une portion rectangulaire 35 avec les petits côtés du rectangle arrondis.

La portion rectangulaire diminue progressivement jusqu'à une extrémité 33 qui débouche par une ouverture 34. Le bord libre de l'extrémité 33 forme une lèvre d'essorage.

De préférence, l'organe d'essorage est réalisé en matériau relativement souple, par exemple en polyéthylène à basse densité (LDPE) pour, comme on le verra par la suite, assurer une bonne fermeture étanche au produit du récipient.

L'applicateur 20 est un pinceau plat. Il comporte une tige plate 21, d'axe longitudinal X, à une première extrémité 22 de laquelle est fixée une touffe de poils 23 par l'intermédiaire d'une virole 24. La touffe de poils 23 est emprisonnée dans la virole qui elle-même est sertie sur l'extrémité 22 de la tige, les poils étant orientés selon l'axe X de la tige. La touffe de poils a sensiblement la même largeur et la même épaisseur que la tige.

Une seconde extrémité 25 de la tige, opposée à la première, se raccorde à une portion de préhension 26 en forme de U inversé, qui s'évase légèrement vers l'extérieur. La surface externe de la portion de préhension comporte, sur chaque patte, une surface bombée 27 qui facilite sa préhension. En particulier, la portion de préhension est destinée à être saisie et pincée entre le pouce et l'index. Lorsque l'applicateur est fixé sur le récipient, la portion de préhension se loge dans l'échancrure prévue dans la partie supérieure du récipient en formant le prolongement de la surface externe du récipient, comme on le voit à la figure 2.

Pour pouvoir fixer l'applicateur sur le récipient, deux pattes d'accrochage 28 sont prévues sur la portion de préhension. Les deux pattes 28 s'étendent, parallèlement à la tige et de part et d'autre de celle-ci, à partir de chaque portion de préhension, depuis la surface interne de la portion de préhension. Les pattes d'accrochage 28 ont une forme rectangulaire et comportent à leur extrémité libre un crochet 29 destiné à se fixer par encliquetage sur le récipient. En particulier, chaque crochet 29 vient se loger sous chaque rebord 18 prévus sur la jupe 16. La forme des crochets, celle des rebords et les matériaux utilisés pour les réaliser sont tels que l'encliquetage de l'applicateur sur le récipient s'accompagne d'un clic audible qui avertit l'utilisateur que l'applicateur est bien fixé sur le récipient.

Un bourrelet d'étanchéité 40 est prévu sur la surface externe de la tige. Le bourrelet d'étanchéité est destiné à venir en appui étanche contre la surface interne de l'organe d'essorage lorsque l'applicateur est fixé sur le récipient.

Le bourrelet 40 a par exemple une hauteur radiale environ égale à 1,3 mm.

La position axiale du bourrelet sur la tige et sa hauteur radiale sont choisies relativement à l'organe d'essorage de manière telle que le bourrelet 40 peut venir en appui étanche à différentes hauteurs axiales de la surface interne de l'organe d'essorage. On augmente ainsi la zone d'étanchéité de sorte que même si l'applicateur vient s'encliqueter sur le récipient à une hauteur axiale différente de celle initialement prévue, le bourrelet viendra quand même en appui étanche sur l'essoreur. Le fait d'utiliser un bourrelet qui vient en appui radialement sur l'essoreur permet de garantir une fermeture étanche au produit, avec une tolérance de fabrication assez importante.

On pourrait également prévoir un deuxième bourrelet à distance du premier pour améliorer encore l'étanchéité.

Au lieu de prévoir un bourrelet d'étanchéité sur la tige, on pourrait en variante prévoir un bourrelet sur la surface interne de l'organe d'essorage, contre lequel la tige de l'applicateur pourrait venir en appui étanche.

On peut également remplacer le ou les bourrelets par une lèvre d'étanchéité.

Lorsque l'applicateur est fixé sur le récipient comme on le voit sur les figures 3 et 4, le bourrelet 40 est en appui étanche contre la surface interne de l'organe d'essorage. Dans cette position de stockage, la poudre présente dans le récipient ne peut atteindre la portion de la tige située au-dessus du bourrelet et ne peut donc pas sortir du récipient. Les risques de fuite de produit sont ainsi limités.

Dans cette position de stockage, l'extrémité de la touffe de poils 23 déborde l'ouverture 34 de l'organe d'essorage 30 sur seulement une partie de sa hauteur axiale de manière telle que seulement cette partie peut être chargée en produit. En particulier, la touffe de poils 23 déborde l'ouverture 34 de l'organe d'essorage sur moins de la moitié de sa longueur, et notamment sur environ un tiers de sa longueur. En outre, l'extrémité 33 de l'organe d'essorage a une section interne relativement proche de la section de la touffe de poils de manière à laisser très peu d'espace libre autour de la touffe de poils pour qu'un minimum de produit puisse s'introduire à l'intérieur de l'organe d'essorage.

Pour charger l'applicateur en produit, l'utilisateur secoue l'ensemble de manière à ce que la poudre se dépose sur l'extrémité du pinceau. Il saisit l'organe de préhension en pinçant les deux portions de préhension 26 de manière à décrocher l'applicateur du récipient comme on l'a illustré à la figure 5, les crochets 29 s'écartant des rebords 18. Il peut ensuite retirer l'applicateur 20 de l'intérieur du récipient en le soulevant sensiblement selon l'axe X. Lors de ce retrait, l'extrémité de la touffe de poils chargée de produit est raclée par l'extrémité de l'organe d'essorage de manière à enlever le surplus de produit. L'utilisateur peut ensuite appliquer l'applicateur ainsi chargé en produit sur la zone qu'il souhaite maquiller.

Après avoir appliqué le produit, l'utilisateur réintroduit l'applicateur 20 dans le récipient jusqu'à ce qu'il entende le « clic » qui lui confirme que l'applicateur est bien fixé sur le récipient et que le bourrelet 40 est en appui étanche contre la surface interne de l'organe d'essorage 30 de sorte que le récipient est fermé de manière étanche au produit.

Pour réaliser l'ensemble de conditionnement qui vient d'être décrit, on réalise par moulage, le récipient 10 dépourvu de son fond 12, l'applicateur et l'organe d'essorage. On fixe d'une part, l'organe d'essorage 30 sur la jupe 16 du récipient et, d'autre part, l'applicateur 20 sur le récipient. Le récipient est rempli de produit dans cette configuration, par sa portion inférieure qui n'est pas fermée par le fond 12. Une fois rempli, le récipient est fermé par le fond 12.

Dans la description détaillée qui précède, il a été fait référence à des modes de réalisation préférés de l'invention. Il est évident que des variantes peuvent y être apportées sans s'écarter de l'invention telle que revendiquée ci-après. En particulier, au lieu d'utiliser une touffe de poils, l'applicateur peut être réalisé en mousse, floquée ou non, ou encore en feutre.

## Revendications

1. Dispositif de conditionnement et d'application d'un produit cosmétique comprenant :
- un récipient (10) contenant le produit à appliquer sous forme de poudre libre, le récipient comportant une ouverture (17) ;
- un applicateur (20) comportant :
- une tige (21) ;
- un élément d'application (23) à une première extrémité (22) de la tige,
- une portion de préhension (26) reliée à une seconde extrémité (25) de la tige,
l'applicateur étant configuré pour se fixer par encliquetage sur le récipient de manière à loger l'élément d'application dans le récipient ;
- un organe d'essorage (30) fixé dans le récipient à proximité de l'ouverture (17), l'organe d'essorage étant ouvert à son extrémité inférieure (33) pour laisser passer au moins en partie l'élément d'application lorsque l'applicateur est fixé sur le récipient ;
le dispositif étant **caractérisé en ce que** la tige (21) est en appui étanche de façon sensiblement perpendiculaire à l'axe longitudinal de la tige sur une surface interne de l'organe d'essorage (30) de manière à fermer de façon étanche le récipient lorsque l'applicateur est fixé sur le récipient et **en ce que** l'étanchéité est réalisée au niveau de la première extrémité de la tige, la surface externe de la tige étant radialement en appui étanche contre la surface interne de l'organe d'essorage lorsque l'applicateur est fixé sur le récipient.

2. Dispositif selon la revendication 1, **caractérisé en ce que** la tige comporte au moins un bourrelet (40) venant en appui étanche sur la surface interne de l'organe d'essorage (30) lorsque l'applicateur (20) est fixé sur le récipient.

3. Dispositif selon la revendication 1, **caractérisé en ce que** l'organe d'essorage comporte un bourrelet sur sa surface interne, sur lequel la tige est apte à venir en appui étanche.

4. Dispositif selon l'une quelconque des revendications précédentes, **caractérisé en ce que** l'organe d'essorage (30) a une section transversale qui diminue progressivement vers son extrémité inférieure (33).

5. Dispositif selon l'une quelconque des revendications précédentes, **caractérisé en ce que** la tige (21) est plate.

6. Dispositif selon l'une quelconque des revendications précédentes, **caractérisé en ce que** l'applicateur (20) déborde l'organe d'essorage (30) à l'intérieur du récipient sur une partie seulement de sa longueur.

7. Dispositif selon la revendication précédente, **caractérisé en ce que** l'applicateur (20) déborde l'organe d'essorage (30) à l'intérieur du récipient sur moins de la moitié de sa longueur.

8. Dispositif selon la revendication précédente, **caractérisé en ce que** l'applicateur (20) est un pinceau.

9. Dispositif selon l'une quelconque des revendications précédentes, **caractérisé en ce que** l'extrémité inférieure de l'applicateur (20) se trouve à proximité du fond du récipient (10) lorsque l'applicateur (20) est fixé sur le récipient.

10. Dispositif selon l'une quelconque des revendications précédentes, **caractérisé en ce que** l'applicateur (20) comporte deux pattes d'accrochage (28) munies d'un crochet (29) apte à se fixer par encliquetage sur le récipient.

11. Dispositif selon la revendication précédente, **caractérisé en ce que** les deux pattes d'accrochage (28) sont parallèles entre elles.

12. Dispositif selon l'une quelconque des revendications 10 ou 11, **caractérisé en ce que** les pattes d'accrochage (28) sont aptes à basculer autour d'un axe perpendiculaire à l'axe de la tige, en se rapprochant de la tige (21).

13. Dispositif selon l'une quelconque des revendications 10 à 12, **caractérisé en ce que** les deux pattes d'accrochage (28) sont situées de part et d'autre de la tige.

14. Dispositif selon l'une quelconque des revendications 10 à 13, **caractérisé en ce que** la portion de préhension (26) comporte deux surfaces d'appui (27).

15. Dispositif selon l'une quelconque des revendications précédentes, **caractérisé en ce que** le récipient (10) a un fond rapporté (12).

16. Dispositif selon l'une quelconque des revendications précédentes, **caractérisé en ce que** le récipient (10) comporte une jupe (16) définissant une ouverture (17) du récipient, la jupe s'étendant à l'intérieur du récipient.

17. Dispositif selon la revendication précédente, **caractérisé en ce que** l'organe d'essorage (30) est fixé autour de la jupe (16).

18. Dispositif selon l'une quelconque des revendications précédentes, **caractérisé en ce que** le récipient (10) contient un produit cosmétique, notamment un fard à paupière, un fard à joue, un blush ou un fond de teint.

## Claims

1. Device for packaging and applying a cosmetic product, comprising:
- a container (10) containing the product to be applied in the form of loose powder, the container having an opening (17);
- an applicator (20) having:
- a wand (21);
- an application element (23) at a first end (22) of the wand;
- a handgrip portion (26) connected to a second end (25) of the wand;
the applicator being designed to be snap-fastened on the container so that the application element is housed in the container;
- a wiping member (30) fastened in the container close to the opening (17), the wiping member being open at its lower end (33) to allow at least part of the application element to pass through when the applicator is fastened on the container;
the device being **characterized in that** the wand (21) bears in a sealing manner, approximately perpendicular to the longitudinal axis of the wand, against an inner surface of the wiping member (30) so as to seal the container when the applicator is fastened on the container and **in that** a seal is created at the first end of the wand, the outer surface of the wand bearing radially in a sealing manner against the inner surface of the wiping member when the applicator is fastened on the container.

2. Device according to Claim 1, **characterized in that** the wand has at least one bead (40) bearing in a sealing manner against the inner surface of the wiping member (30) when the applicator (20) is fastened on the container.

3. Device according to Claim 1, **characterized in that** the wiping member has a bead on its inner surface, against which the wand is able to bear in a sealing manner.

4. Device according to any one of the preceding claims, **characterized in that** the wiping member (30) has a transverse cross section which decreases progressively towards its lower end (33).

5. Device according to any one of the preceding claims, **characterized in that** the wand (21) is flat.

6. Device according to any one of the preceding claims, **characterized in that** only part of the length of the applicator (20) extends beyond the wiping member (30) inside the container.

7. Device according to the preceding claim, **characterized in that** less than half the length of the applicator (20) extends beyond the wiping member (30) inside the container.

8. Device according to the preceding claim, **characterized in that** the applicator (20) is a brush.

9. Device according to any one of the preceding claims, **characterized in that** the lower end of the applicator (20) is located close to the bottom of the container (10) when the applicator (20) is fastened on the container.

10. Device according to any one of the preceding claims, **characterized in that** the applicator (20) has two attachment lugs (28) provided with a hook (29) able to be snap-fastened on the container.

11. Device according to the preceding claim, **characterized in that** the two attachment lugs (28) are parallel to one another.

12. Device according to either of Claims 10 and 11, **characterized in that** the attachment lugs (28) are able to tilt about an axis perpendicular to the axis of the wand as they are brought towards the wand (21).

13. Device according to any one of Claims 10 to 12, **characterized in that** the two attachment lugs (28) are situated on either side of the wand.

14. Device according to any one of Claims 10 to 13, **characterized in that** the handgrip portion (26) has two bearing surfaces (27).

15. Device according to any one of the preceding claims, **characterized in that** the container (10) has an attached base (12).

16. Device according to any one of the preceding claims, **characterized in that** the container (10) has a skirt (16) defining an opening (17) in the container, the skirt extending inside the container.

17. Device according to the preceding claim, **characterized in that** the wiping member (30) is fastened around the skirt (16).

18. Device according to any one of the preceding claims, **characterized in that** the container (10) contains a cosmetic product, especially an eye shadow, a face powder, a blusher or a foundation.

## Patentansprüche

1. Vorrichtung zum Verpacken und Auftragen eines kosmetischen Produkts, die umfasst:
- einen Behälter (10), der das aufzutragende Produkt in Form eines losen Puders enthält, wobei der Behälter eine Öffnung (17) umfasst;
- einen Applikator (20), der umfasst:
- einen Stil (21);
- ein Applikationselement (23) an einem ersten Ende (22) des Stils,
- einen Greifbereich (26), der mit einem zweiten Ende (25) des Stils verbunden ist,
wobei der Applikator so gestaltet ist, dass er durch Einrasten in dem Behälter fixiert wird, wodurch das Applikationselement in dem Behälter untergebracht wird;
- einen Abstreifer (30), der in dem Behälter in der Nähe der Öffnung (17) fixiert ist, wobei der Abstreifer an seinem unteren Ende (33) offen ist, damit das Applikationselement mindestens teilweise hindurch treten kann, wenn der Applikator in dem Behälter fixiert wird;
wobei die Vorrichtung **dadurch gekennzeichnet ist**, das sich der Stil (21) in dicht schließender Auflage in im Wesentlichen senkrechter Weise zur Längsachse des Stils auf einer inneren Oberfläche des Abstreifers (30) befindet, um den Behälter dicht schließend zu verschließen, wenn der Applikator in dem Behälter fixiert ist, und dass die Dichtigkeit im Bereich des ersten Endes des Stils erzielt wird, wobei sich die äußere Oberfläche des Stils in radialer Richtung in dicht schließender Auflage auf der inneren Oberfläche des Abstreifers befindet, wenn der Applikator in dem Behälter fixiert ist.

2. Vorrichtung nach Anspruch 1, **dadurch gekennzeichnet dass** der Stil mindestens einen Wulst (40) aufweist, der sich in dicht schließender Auflage auf der inneren Oberfläche des Abstreifers (30) befindet, wenn der Applikator (20) in dem Behälter fixiert ist.

3. Vorrichtung nach Anspruch 1, **dadurch gekennzeichnet, dass** der Abstreifer auf seiner inneren Oberfläche einen Wulst aufweist, auf dem der Stil imstande ist, in dicht schließender Auflage aufzuliegen.

4. Vorrichtung nach einem der vorhergehenden Ansprüche, **dadurch gekennzeichnet, dass** der Abstreifer (30) einen Querschnitt hat, der allmählich in Richtung auf sein unteres Ende (33) abnimmt.

5. Vorrichtung nach einem der vorhergehenden Ansprüche, **dadurch gekennzeichnet, dass** der Stil (21) abgeflacht ist.

6. Vorrichtung nach einem der vorhergehenden Ansprüche, **dadurch gekennzeichnet, dass** der Applikator (20) nur auf einem Teil seiner Länge über den Abstreifer (30) im Inneren des Behälters hinausragt.

7. Vorrichtung nach dem vorhergehenden Anspruch, **dadurch gekennzeichnet, dass** der Applikator (20) auf weniger als der Hälfte seiner Länge über den Abstreifer (30) im Inneren des Behälters hinausragt.

8. Vorrichtung nach dem vorhergehenden Anspruch, **dadurch gekennzeichnet, dass** der Applikator (20) ein Pinsel ist.

9. Vorrichtung nach einem der vorhergehenden Ansprüche, **dadurch gekennzeichnet, dass** sich das untere Ende des Applikators (20) in der Nähe des Bodens des Behälters (10) befindet, wenn der Applikator (20) in dem Behälter fixiert ist.

10. Vorrichtung nach einem der vorhergehenden Ansprüche, **dadurch gekennzeichnet, dass** der Applikator (20) zwei Rasthaken (28) aufweist, die mit einem Haken (29) ausgestattet sind, der dafür geeignet ist, durch Einrasten in dem Behälter fixiert zu werden.

11. Vorrichtung nach dem vorhergehenden Anspruch, **dadurch gekennzeichnet, dass** die beiden Rasthaken (28) parallel zueinander sind.

12. Vorrichtung nach einem der Ansprüche 10 oder 11, **dadurch gekennzeichnet, dass** die Rasthaken (28) dafür geeignet sind, um eine Achse senkrecht zur Achse des Stils eine Kippbewegung durchzuführen, wenn sie dem Stil (21) angenähert werden.

13. Vorrichtung nach einem der Ansprüche 10 bis 12, **dadurch gekennzeichnet, dass** die beiden Rasthaken (28) zu beiden Seiten des Stils angeordnet sind.

14. Vorrichtung nach einem der Ansprüche 10 bis 13, **dadurch gekennzeichnet, dass** der Greifbereich (26) zwei Auflageflächen (27) umfasst.

15. Vorrichtung nach einem der vorhergehenden Ansprüche, **dadurch gekennzeichnet, dass** der Behälter (10) einen angesetzten Boden (12) hat.

16. Vorrichtung nach einem der vorhergehenden Ansprüche, **dadurch gekennzeichnet, dass** der Behälter (10) eine Zylinderfläche (16) umfasst, die eine Öffnung (17) des Behälters definiert, wobei sich die Zylinderfläche in das Innere des Behälters erstreckt.

17. Vorrichtung nach dem vorhergehenden Anspruch, **dadurch gekennzeichnet, dass** der Abstreifer (30) um die Zylinderfläche (16) herum fixiert ist.

18. Vorrichtung nach einem der vorhergehenden Ansprüche, **dadurch gekennzeichnet, dass** der Behälter (10) ein kosmetisches Produkt, insbesondere einen Lidschatten, ein Rouge, einen Blush oder ein Make-up, enthält.
